# EUROPÄISCHE PATENTSCHRIFT

(11) **EP 1 464 578 B1**
(45) Veröffentlichungstag und Bekanntmachung des Hinweises auf die Patenterteilung: **29.06.2005**
(21) Anmeldenummer: 04014687.0
(22) Anmeldetag: 23.11.2000
(51) Int. Cl.: B65B 9/20, B65B 9/22

(54) **Schlauchbeutelmaschine**
Machine for making tubular bags
Machine pour fabriquer des sacs tubulaires

(30) Priorität: 01.12.1999 DE 19957891
(43) Veröffentlichungstag der Anmeldung: 06.10.2004
(62) Teilanmeldung aus: 00125666.8
(73) Patentinhaber: Rovema Verpackungsmaschinen GmbH, 35463 Fernwald (DE)
(72) Erfinder: Kuss, Gerhard, 35584 Wetzlar (DE); Ohrisch, René, 35415 Pohlheim (DE); Braun, Harald, 35305 Grünberg (DE); Baur, Walter, Dr., 63584 Gründau (DE)

(56) Entgegenhaltungen:
- EP-A- 0 627 355
- IT-B- 1 274 100
- US-A- 5 862 652

## Beschreibung

Die Erfindung betrifft eine Schlauchbeutelmaschine mit einer Folienbahn, einer Vorratsrolle, Umlenkrollen zur Zuführung der ebenen Folienbahn zu einer Formschulter, einem Folienabzug zum Transport der Folienbahn, einem Füllrohr zur Aufnahme der zu einem Folienschlauch umgeformten Folienbahn, Backen einer Querschweißeinrichtung zur Erzeugung von Quernähten, einer Trenneinrichtung zur Durchtrennung des Folienschlauches, und mit dem Füllrohr verbundenen, vom Füllrohr weg weisenden, flachen Spreizelementen, wobei in Folientransportrichtung den Spreizelementen nachgeordnet jeweils eine Kantenschweißeinrichtung pro Spreizelement vorgesehen ist, die gegen den von jeweils einem Spreizelement ausgelenkten Schlauchrand gerichtet ist.

Eine derartige, bekannte Schlauchbeutelmaschine dient der Herstellung von Schlauchbeuteln, deren vier Kanten verschweißt sind. Diese Schlauchbeutel haben eine relativ gute Stabilität.

Bei einer aus der EP 0 627 355 A bekannten Schlauchbeutelmaschine wird mittels einer symmetrischen Formschulter eine beutelmittig angeordnete Längsnaht erzeugt. Die Kanten des Beutels werden separat verschweißt, so dass ein Beutel fünf längs verlaufende Schweißnähte aufweist.

Des weiteren ist aus der IT 0 127 41 00 B eine derartige Schlauchbeutelmaschine bekannt, bei der eine Längsnaht in Form einer Übenappungsnaht an einem Folienschlauch anliegt.

Ein Beutel mit lediglich vier längs verlaufenden Schweißnähten weist keine die Beutelbedruckung beeinträchtigende Längsnaht auf. Für die Herstellung eines Beutels mit mittiger, die Beutelbedruckung dort unterbrechende Längsnaht wird eine herkömmliche, symmetrische Formschulter verwendet.

Die bekannten Schlauchbeutelmaschinen bieten nicht die Möglichkeit, Beutel mit gut zu handhabender Öffnungshilfe oder Wiederverschließhilfe derart herzustellen, dass diese Hilfe die besondere Form des längs seinen vier Kanten verschweißten Beutels nutzt.

Der Erfindung liegt die Aufgabe zu Grunde, diesen Nachteil bei einer Schlauchbeutelmaschine gemäß dem Oberbegriff des Anspruchs 1 zu beseitigen.

Gelöst ist die Aufgabe gemäß dem kennzeichnenden Teil des Anspruchs 1. Dabei ist eine separate Längsschweißeinrichtung für eine Verschweißung des dem Schlauchrand benachbarten Bereichs vorgesehen. Durch den Einsatz der asymmetrischen Formschulter wird die ansonsten beutelmittig verlaufende Längsnaht in den Bereich einer Kante des Beutels gelegt, so dass eine separate, mittig verlaufende Längsnaht nicht mehr vorkommt. Die Längsschweißeinrichtung ist gegenüber der ihr benachbarten Kantenschweißeinrichtung zu den Folienrändern hin versetzt.

Die Erfindung hat den Vorteil, dass infolge der beiden an einem Schlauchrand vorgesehenen Schweißeinrichtungen, nämlich einer Kantenschweißeinrichtung und der separaten Längsschweißeinrichtung, zwei Längsnähte direkt nebeneinander im Bereich des Schlauchrandes, an dem der Folienschlauch längs verschlossen wird, erzeugt werden. Von diesen beiden Längsnähten kann eine Naht als relativ aufreißsichere und nicht wiederverschließbare Naht vorgesehen sein, und die andere Naht kann als leicht zu öffnende oder als wieder verschließbare Naht dienen. Oder aber eine Naht erfüllt infolge ihrer Kantenverschweißung in erster Linie den Zweck einer Beutelstabilisierung und die andere Naht dient einem sicheren Beutelverschluss. Dann hat z. B. die Kanten verschweißende Naht im Allgemeinen eine geringere Festigkeit als die Beutel verschweißende Längsnaht.

Besondere Bedeutung hat ein derart erzeugter Beutel auch dann, wenn die äußere, d. h. die zuerst zu öffnende Naht eine in einfacher Weise zu öffnende Naht ist, und die sich daran anschließende Naht die Funktion der Kantenstabilisierung erfüllt. Die zuerst zu öffnende Naht kann hierbei eine Wiederverschließhilfe aufweisen.

Da die Längsschweißeinrichtung gegenüber der ihr benachbarten Kantenschweißeinrichtung zum Folienrand hin versetzt ist, bewirkt die Längsschweißeinrichtung den Verschluss des Folienschlauches an der Stelle, an welcher die beiden Folienränder zusammentreffen. An diesen Rändern schließt sich ein Kantenbereich an. Diese Anordnung erlaubt in einfacher Weise die Herstellung von an vier Kanten verschweißten Beuteln mit von einer Kante begrenzten Längsnaht. Die Kante kann hierbei auch ohne Beutel verschließende Eigenschaft ausgebildet sein.

Die vorgeschlagene Schlauchbeutelmaschine dient zur Herstellung von Beuteln, deren Folienrand in Form einer Überlappungsnaht am Beutel (Folienschlauch) anliegt. Das Anliegen kann mittels einer entsprechenden Verschweißung vorgesehen werden.

Da an der ebenen Folienbahn eine Einrichtung zum Anbringen einer Beutelöffnungshilfe oder einer Wiederverschließhilfe angebracht ist, und diese Hilfe zum Einlauf in die Längsnaht und/oder die zu verschweißenden Kanten vorgesehen ist, so kann eine ausgewählte Naht mit einer entsprechenden Hilfe ausgestattet werden. Als Hilfe eignen sich gemäss Anspruch 2 insbesondere eine streifenförmige Peelschicht, um ein leichtes Öffnen nach Ergreifen der Folienränder zu erreichen, ein doppelseitig klebender Klebestreifen, um einen sicheren Verschluss in Verbindung mit einer Wiederverschließbarkeit zu erzielen, sowie ein Zipp-Wiederverschlussstreifen, um insbesondere ein wiederholtes Wiederverschließen nutzen zu können.

Die Schlauchbeutelmaschine kann kontinuierlich oder getaktet betrieben werden. Entsprechend erfolgt der Betrieb des Folienabzuges. Für eine kontinuierliche Betriebsweise eignen sich zum längs Verschweißen umlaufende Siegelbänder (Anspruch 3) und ein rotierendes System von Querbacken. Heißsiegelbacken, die taktweise betrieben werden (Anspruch 4) können bei einer getakteten Betriebsweise genutzt werden.

Seitenfaltenerzeuger dienen dazu, Seitenfalten im Folienschlauch zu erzeugen. Ein Paar gegeneinander beweglicher Seitenfaltenerzeuger wird genutzt, um zwei gegenüberliegende Seitenfalten in den Folienschlauch zu stechen. Derart werden mittels zwei Paaren von Seitenfaltenerzeugern, wobei ein Paar in Folientransportrichtung vor und ein Paar nach der Querschweißeinrichtung vorgesehen ist (Anspruch 5), Schlauchbeutel mit jeweils zwei gegenüber liegenden Quernähten verschweißt. Diese Beutel sind sehr formstabil. Sie werden kopfseitig und bodenseitig mittels Quernähten verschweißt. Die Seitenfalten werden in den Quernähten eingeschweißt. Ist der Abstand des einen Paars von der Querschweißeinrichtung gleich dem Abstand des anderen Paars von der Querschweißeinrichtung (Anspruch 6), so ist der Beutel hinsichtlich seiner Seitenfaltenanordnung symmetrisch und kann relativ rund geformt werden, um in auf Kanten gestellter Form ein Dosen ähnliches Aussehen zu haben und in vorteilhaftester Weise (Materialeinsparung) als Dosenersatz zu dienen.

Weist die Formschulter einen seitlichen Schlitz auf, durch den der Folienrand herausgeführt wird (Anspruch 7), so kann die Schlauchbeutelmaschine mit einer herkömmlichen, jedoch geschlitzten, asymmetrischen Formschulter ausgerüstet werden.

Eine Vorformung der Kanten kann in technisch einfachster Weise und unabhängig von der Betriebsart der Schlauchbeutelmaschine erfolgen, wenn gemäss Anspruch 8 im Bereich der Formschulter zwei Folienrückhalter vorgesehen sind, die jeweils zwischen zwei Folienspreizem angeordnet sind, um den Folienschlauch für eine Kantenverschweißung vorzuformen. Diese Folienspreizer werden für eine sichere Vorformung am Füllrohr angebracht (Anspruch 9).

Im folgenden wird die erfindungsgemäße Schlauchbeutelmaschine an Hand einer Figur näher beschrieben. Es zeigt:
- Figur 1: in einer Seitenansicht das Prinzip einer Schlauchbeutelmaschine zur Erzeugung eines Schlauchbeutels mit einer asymmetrischen Formschulter zur Umformung einer ebenen Folienbahn zu einem Folienschlauch, einem verjüngten Füllrohr, flachen Spreizelementen, geschlossenen, umlaufenden Backen einer Querschweißeinrichtung, mit gegen die ausgelenkten Schlauchränder gerichteten Kantenschweißeinrichtungen, sowie einer separaten Längsschweißeinrichtung.

Bei einer vertikalen Schlauchbeutelmaschine 1 wird eine ebene Folienbahn 2 von einer Vorratsrolle 3 abgewickelt und über eine Umlenkrolle 4 einer asymmetrischen Formschulter 5 zugeführt (Figur 1). Die Kragen-Brustteile 34, 35 der Formschulter 5 sind verschieden lang. Ein Folienabzug 6 dient dem Weitertransport der Folienbahn 2. Ein Füllrohr 7 nimmt die zu einem Folienschlauch 8 geformte Folienbahn 2 auf. Gegeneinander bewegliche Backen 9 einer Querschweißeinrichtung 10 dienen der Erzeugung von Quernähten 11 am Folienschlauch 8. In einer der Backen 9 befindet sich eine Trenneinrichtung 12 zur Durchtrennung des Folienschlauches 8 zwischen jeweils zwei Quernähten 11. Durch das Füllrohr 7 erfolgt eine Befüllung der erzeugten Beutel 13.

Mit dem Füllrohr 7 sind vier vom Füllrohr 7 weg weisende, flache Spreizelemente 14 verbunden. In Folientransportrichtung den Spreizelementen 14 nachgeordnet, d. h. unterhalb der Spreizelemente 14, ist jeweils eine Kantenschweißeinrichtung 15 pro Spreizelement 14 vorgesehen, die jeweils gegen von einem Spreizelement 14 ausgelenkten Schlauchrand 16 gerichtet ist.

Die Formschulter 7 versetzt die aufeinander liegenden Folienränder 17 nach rechts an die Seite des Folienschlauches 8. Eine separate Längsschweißeinrichtung 18 ist für eine Verschweißung des dem Schlauchrand 16 benachbarten Bereichs vorgesehen, um zwei direkt nebeneinander liegende Schweißnähte zu erzeugen. Die Längsschweißeinrichtung 18 erzeugt eine Längsnaht 20, wohingegen jede Kantenschweißeinrichtung 15 eine verschweißte Kante 21 am Folienschlauch 8 erzeugt. Die Längsschweißeinrichtung 18 ist gegenüber der ihr benachbarten Kantenschweißeinrichtung 15 zum Folienrand 17 hin versetzt. Der Folienrand 17 selbst ist in Form einer Überlappungsnaht ausgebildet.

Der Folienabzug 6 wird kontinuierlich betrieben. Die Längsschweißeinrichtung 18 und die Kantenschweißeinrichtungen 15 sind kontinuierlich angetriebene, umlaufende Siegelbänder. Die Kantenschweißeinrichtungen 15 weisen jeweils einen Gegenhalter auf.

An der Querschweißeinrichtung 10 sind zwei Paar 24, 25 Seitenfaltenerzeuger 26 vorgesehen. Die beiden Seitenfaltenerzeuger 26 eines Paars 24, 25 sind gegeneinander und in den zwischen ihnen befindlichen Folienschlauch 8 bewegbar, um Seitenfalten im Beutel 13 zu erzeugen. Ein Paar 24 ist in Folientransportrichtung vor und ein Paar 25 nach der Querschweißeinrichtung 10 vorgesehen. Der Abstand 27 des einen Paars 24 von der Querschweißeinrichtung 10 ist, in Folientransportrichtung gesehen, gleich dem Abstand 27 des anderen Paars 25 von der Querschweißeinrichtung 10.

Die Formschulter 5 weist einen seitlichen Schlitz 28 auf, durch den der Folienrand 17 herausgeführt wird. Im Bereich der Formschulter 5 sind zwei Folienrückhalter 29 am Füllrohr 7 vorgesehen, die jeweils zwischen zwei Folienspreizem 30 angeordnet sind, um den Folienschlauch 8 für eine Verschweißung der Kanten 21 vorzuformen.

An der ebenen Folienbahn 2 ist eine Einrichtung 31 zum Anbringen einer Beutelöffnungshilfe 32 angebracht. Die Beutelöffnungshilfe 32 ist eine streifenförmige Peelschicht, die in die Längsnaht 20 einläuft und dazu dient, einen derart erzeugten Beutel 13 leichter öffnen zu können.

Der Beutel 13 weist vier Seitenfalten 33 auf und ist kopfseitig und bodenseitig mittels jeweils einer Quernaht 11 verschlossen. Neben einer seiner vier verschweißten Kanten 21 verläuft seine Längsnaht 20. Die Peelschicht innerhalb der Längsnaht 20 ermöglicht ein einfaches Öffnen der Längsnaht 20 durch Aufziehen.

Die erzeugten Beutel 13 können auf die Kanten 21 gestellt werden, an denen die Längsnaht 20 nicht vorkommt. Dann kann die oben liegende Längsnaht 20 geöffnet werden, um Produkt aus dem Beutel 13 zu entnehmen. Die Kanten 21 stabilisieren den Beutel 13. Es könnte auch die an der Längsnaht 20 angrenzende Kante 21 dicht verschlossen sein und in der Längsnaht 20 könnte sich ein doppelseitig klebender Klebestreifen oder ein Zipp-Wiederverschlussstreifen befinden, um eine einfache Wiederverschließung des Beutels 13 zu erreichen. Alternativ dazu kann auch die Längsnaht 20 fest verschweißt werden und die benachbarte Kante 21 mit einer Wiederverschließhilfe versehen werden. Dazu müsste dann die Einrichtung 31 ein wenig zur Mitte 36 der Folienbahn 2 versetzt werden.
- 1: Schlauchbeutelmaschine
- 2: Folienbahn
- 3: Vorratsrolle
- 4: Umlenkrolle
- 5: Formschulter
- 6: Folienabzug
- 7: Füllrohr
- 8: Folienschlauch
- 9: Backe
- 10: Querschweißeinrichtung
- 11: Quemaht
- 12: Trenneinrichtung
- 13: Beutel
- 14: Spreizelement
- 15: Kantenschweißeinrichtung
- 16: Schlauchrand
- 17: Folienrand, unverschweißt
- 18: Längsschweißeinrichtung
- 20: Längsnaht
- 21: verschweißte Kante
- 24, 25: Paar
- 26: Seitenfaltenerzeuger
- 27: Abstand
- 28: Schlitz
- 29: Folienrückhalter
- 30: Folienspreizer
- 31: Einrichtung zum Anbringen
- 32: Beutelöffnungshilfe
- 33: Seitenfalte
- 34,35: Kragen-Brustteil
- 36: Mitte der Folienbahn 2

## Patentansprüche

1. Schlauchbeutelmaschine (1) mit einer Folienbahn (2), einer Vorratsrolle (3), Umlenkrollen (4) zur Zuführung der ebenen Folienbahn (2) zu einer Formschulter (5), einem Folienabzug (6) zum Transport der Folienbahn (2), einem Füllrohr (7) zur Aufnahme der zu einem Folienschlauch (8) umgeformten Folienbahn (2), wobei die Folienränder (17) der Folienbahn (2) derart aufeinanderliegen, dass ein Folienrand (17) in Form einer Überlappungsnaht am Beutel (13) anliegt, Backen (9) einer Querschweißeinrichtung (10) zur Erzeugung von Quernähten (11), einer Trenneinrichtung (12) zur Durchtrennung des Folienschlauches (8) und mit dem Füllrohr (7) verbundenen, vom Füllrohr (7) weg weisenden flachen Spreizelementen (14), wobei in Folientransportrichtung den Spreizelementen (14) nachgeordnet jeweils eine Kantenschweißeinrichtung (15) pro Spreizelement (14) vorgesehen ist, die gegen den von jeweils einem Spreizelement (14) ausgelenkten Schlauchrand (16) gerichtet ist, **dadurch gekennzeichnet, dass** als Formschulter (5) eine asymmetrische Formschulter (5) mit verschieden langen Kragen-Brustteilen (34, 35) vorgesehen ist, dass eine separate Längsschweißeinrichtung (18) für eine Verschweißung des dem Schlauchrand (16) benachbarten Bereichs (19) vorgesehen ist, wobei die Längsschweißeinrichtung (18) gegenüber der ihr benachbarten Kantenschweißeinrichtung (15) zu den Folienrändern (17) hin versetzt ist, an der ebenen Folienbahn (2) eine Einrichtung (31) zum Anbringen einer Beutelöffnungshilfe (32) oder einer Wiederverschließhilfe angebracht ist, und diese Hilfe zum Einlauf in die Längsnaht (20) und/oder die zu verschweißenden Kanten (21) vorgesehen ist.

2. Schlauchbeutelmaschine nach Anspruch 1, **dadurch gekennzeichnet, dass** als Hilfe eine streifenförmige Peelschicht, ein doppelseitig klebender Klebestreifen oder ein Zipp-Wiederverschlussstreifen vorgesehen ist.

3. Schlauchbeutelmaschine nach Anspruch 1 oder Anspruch 2, **dadurch gekennzeichnet, dass** der Folienabzug (6) ein kontinuierlich betriebener Folienabzug (6) ist, und dass sowohl die Längsschweißeinrichtung (18) als auch die Kantenschweißeinrichtungen (15) kontinuierlich angetriebene Schweißeinrichtungen, insbesondere umlaufende Siegelbänder sind.

4. Schlauchbeutelmaschine nach Anspruch 1 oder Anspruch 2, **dadurch gekennzeichnet, dass** der Folienabzug ein getaktet betriebener Folienabzug ist, und sowohl die Längsschweißeinrichtung als auch die Kantenschweißseinrichtungen getaktet angetriebene Schweißseinrichtungen, insbesondere Heißsiegelbacken sind.

5. Schlauchbeutelmaschine nach mindestens einem der Ansprüche 1 bis 4, **dadurch gekennzeichnet, dass** an der Querschweißseinrichtung (10) zwei Paar (24, 25) Seitenfaltenerzeuger (26) vorgesehen sind, dass die beiden Seitenfaltenerzeuger (26) eines Paars (24, 25) gegeneinander und in den zwischen ihnen befindlichen Folienschlauch (8) bewegbar sind, und dass ein Paar (24) in Folientransportrichtung vor und ein Paar (25) nach der Querschweißseinrichtung (10) vorgesehen ist.

6. Schlauchbeutelmaschine nach Anspruch 4, **dadurch gekennzeichnet dass** der Abstand (27) des einen Paars (24) von der Querschweißseinrichtung (10), in Folientransportrichtung gesehen, gleich dem Abstand (27) des anderen Paars (25) von der Querschweißseinrichtung (10) ist.

7. Schlauchbeutelmaschine nach mindestens einem der Ansprüche 1 bis 5, **dadurch gekennzeichnet, dass** die Formschulter (5) einen seitlichen Schlitz (28) aufweist, durch den der Folienrand (17) herausgeführt wird.

8. Schlauchbeutelmaschine nach mindestens einem der Ansprüche 1 bis 6, **dadurch gekennzeichnet, dass** im Bereich der Formschulter (5) zwei Folienrückhalter (29) vorgesehen sind, die jeweils zwischen zwei Folienspreizem (30) angeordnet sind, um den Folienschlauch (8) für eine Verschweißung der Kanten (21) vorzuformen.

9. Schlauchbeutelmaschine nach Anspruch 7, **dadurch gekennzeichnet, dass** die Folienspreizer (30) am Füllrohr (7) angebracht sind.

## Claims

1. A bag forming, filling and sealing machine (1) having a film web (2), a feed roller (3), idle rollers (4) for supplying the planar film web (2) to a forming shoulder (5), a film delivery means (6) for transporting the film web (2), a filling pipe (7) for receiving the film web (2) which has been formed into a film tube, the film edges (17) of the film web (2) lying on one another in such a way that one film edge lies against the bag (13) in the form of an overlapping seam, jaws (9) of a transverse welding device (10) for producing transverse seams (11), a separating device (12) for separating-off the film tube (8), and flat spreader elements (14) which are connected to the filling pipe (7) and face away from the filling pipe (7), one edge welding device (15) per spreader element (14) being provided in each case downstream of the spreader elements (14) as seen in the film transport direction and being directed towards the tube edge deflected by a respective spreader element (14), **characterised in that** an asymmetrical forming shoulder (5) having front collar parts (34, 35) of different lengths is provided as the forming shoulder (5), **in that** a separate longitudinal welding device (18) is provided for welding the region (19) adjacent to the tube edge (16), the longitudinal welding device (18) being offset towards the film edges (17) with respect to the edge welding device (15) adjacent to it, a device (31) for attaching a bag-opening aid (32) or a reclosing aid is attached to the planar film web (2) and this aid is provided to arrive in the longitudinal seam (20) and/or the edges (21) to be welded.

2. A bag forming, filling and sealing machine according to Claim 1, **characterised in that** a strip-shaped peelable layer, a double-sided adhesive strip or a reclosable zip strip is provided as an aid.

3. A bag forming, filling and sealing machine according to Claim 1 or Claim 2, **characterised in that** the film delivery means (6) is a continuously operated film delivery means (6) and **in that** both the longitudinal welding device (18) and the edge welding devices (15) are continuously driven welding devices, particularly continuous sealing belts.

4. A bag forming, filling and sealing machine according to Claim 1 or Claim 2, **characterised in that** the film delivery means is a phase-operated film delivery means and both the longitudinal welding device and the edge welding devices are phase-driven welding devices, particularly heat-sealing jaws.

5. A bag forming, filling and sealing machine according to at least one of Claims 1 to 4, **characterised in that** two pairs (24, 25) of side fold generators (26) are provided on the transverse welding device (10), **in that** the two side fold generators (26) of a pair (24, 25) are movable with respect to one another and into the film tube located between them, and **in that** one pair (24) is provided upstream of, and one pair (25) downstream of, the transverse welding device (10) as seen in the film transport direction.

6. A bag forming, filling and sealing machine according to Claim 4, **characterised in that** the spacing (27) between one pair (24) and the transverse welding device (10), as seen in the film transport direction, is equal to the spacing (27) between the other pair (25) and the transverse welding device (10).

7. A bag forming, filling and sealing machine according to at least one of Claims 1 to 5, **characterised in that** the forming shoulder (5) has a lateral slot (28) through which the film edge (17) is guided out.

8. A bag forming, filling and sealing machine according to at least one of Claims 1 to 6, **characterised in that**, provided in the region of the forming shoulder (5), there are two film retainers (29) which are each arranged between two film spreaders (30) in order to pre-form the film tube (8) for welding the edges (21).

9. A bag forming, filling and sealing machine according to Claim 7, **characterised in that** the film spreaders (30) are mounted on the filling pipe (7).

## Revendications

1. Ensacheuse verticale (1) avec un ruban de film (2), un galet de réserve (3), des galets inverseurs (4) pour l'amenée du ruban de film (2) plan à un épaulement de formage (5), un distributeur de film (6) pour le transport du ruban de film (2), un tuyau de remplissage (7) pour le logement du ruban de film (2) transformé en une gaine pour film (8), les bords du film (17) du ruban de film (2) reposant les uns sur les autres de telle sorte qu'un bord du film appuie sous la forme d'une soudure de chevauchement sur le sachet (13), des mâchoires d'un dispositif de soudage transversal (10) pour faire des soudures transversales (11), un dispositif de séparation (12) pour la séparation de la gaine pour film (8) et des éléments d'écartement (14) plats, reliés au tuyau de remplissage (7) et dirigés en partant du tuyau de remplissage (7), un dispositif de soudage de bord (15) par élément d'écartement (14) étant prévu dans le sens de transport du film et disposé en aval des éléments d'écartement (14), lequel est dirigé vers le bord de gaine (16) dévié de respectivement un élément d'écartement (14), **caractérisée en ce qu'**un épaulement de formage (5) asymétrique avec des parties frontales à collerette (34, 35) de longueurs différentes est prévu comme épaulement de moulage (5), **en ce qu'**un dispositif séparé de soudage longitudinal (18) est prévu pour un soudage de la zone (19) voisine du bord de gaine (16), le dispositif de soudage longitudinal (18) étant décalé par rapport au dispositif de soudage de bord (15) voisin du premier et décalé en direction des bords du film (17), un dispositif (31) étant placé sur le ruban de film (2) plan pour le placement d'une aide à l'ouverture du sachet (32) ou d'une aide de refermeture, et cette aide est prévue pour l'entrée dans la soudure longitudinale (20) et/ou les bords (21) à souder.

2. Ensacheuse verticale selon la revendication 1, **caractérisée en ce qu'**il est prévu comme aide une couche d'écorce en forme de bande, une bande collante adhésive sur les deux faces ou une bande à glissière pour refermer.

3. Ensacheuse verticale selon la revendication 1 ou la revendication 2, **caractérisée en ce que** le distributeur de film (6) est un distributeur de film (6) à fonctionnement continu et **en ce que** aussi bien le dispositif de soudage longitudinal (18) que les dispositifs de soudage de bord (15) sont des dispositifs de soudage entraînés de façon continue, en particulier des bandes à sceller rotatives.

4. Ensacheuse verticale selon la revendication 1 ou la revendication 2, **caractérisée en ce que** le distributeur de film est un distributeur de film fonctionnant par cycle, et aussi bien le dispositif de soudage longitudinal que les dispositifs de soudage de bord sont des dispositifs de soudage à entraînement par cycle, en particulier des mâchoires de scellage à chaud.

5. Ensacheuse verticale selon au moins l'une quelconque des revendications 1 à 4, **caractérisée en ce que** deux paires (24, 25) de générateur de plis latéraux (26) sont prévues sur le dispositif de soudage transversal (10), **en ce que** les deux générateurs de plis transversaux (26) d'une paire (24, 25) peuvent être déplacés l'un par rapport à l'autre et dans la gaine pour film (8) se trouvant entre eux, et **en ce qu'**une paire (24) est prévue dans le sens de transport de film avant le dispositif de soudage transversal (10) et une paire (25) après.

6. Ensacheuse verticale selon la revendication 4, **caractérisée en ce que** la distance (27) d'une paire (24) au dispositif de soudage transversal (10), vu dans le sens de transport de film, est égale à la distance (27) de l'autre paire (25) au dispositif de soudage transversal (10).

7. Ensacheuse verticale selon au moins l'une quelconque des revendications 1 à 5, **caractérisée en ce que** l'épaulement de formage (5) présente une fente (28) latérale par laquelle le bord du film (17) est sorti et guidé.

8. Ensacheuse verticale selon au moins l'une quelconque des revendications 1 à 6, **caractérisée en ce qu'**il est prévu dans la zone de l'épaulement de formage (5) deux retenues de film (29), qui sont disposées respectivement entre deux écarteurs de film (30) afin de préformer la gaine pour film (8) pour un soudage des bords (21).

9. Ensacheuse verticale selon la revendication 7, **caractérisée en ce que** les écarteurs de film (30) sont placés sur le tube de remplissage (7).
